# EUROPÄISCHE PATENTSCHRIFT

(11) **EP 0 725 897 B1**
(45) Veröffentlichungstag und Bekanntmachung des Hinweises auf die Patenterteilung: **04.03.1998**
(21) Anmeldenummer: 95929103.0
(22) Anmeldetag: 11.08.1995
(51) Int. Cl.: F04B 39/00, F04B 39/10, F04B 49/12

(54) **KOLBENVERDICHTER FÜR GASFÖRMIGE MEDIEN**
PISTON COMPRESSOR FOR GASEOUS MEDIA
COMPRESSEUR A PISTON POUR MILIEUX GAZEUX

(30) Priorität: 17.08.1994 DE 4429097
(43) Veröffentlichungstag der Anmeldung: 14.08.1996
(73) Patentinhaber: Alusuisse Bayrisches Druckguss-Werk GmbH & Co. KG, 85570 Markt Schwaben (DE)
(72) Erfinder: THURNER, Helmut, D-80997 Forstinning (DE)
(74) Vertreter: Strasse, Joachim, Dipl.-Ing.
(86) Internationale Anmeldenummer: EP9503195
(87) Internationale Veröffentlichungsnummer: WO9605429

(56) Entgegenhaltungen:
- DE-A- 2 311 048
- DE-A- 3 333 329
- FR-A- 1 463 769

## Beschreibung

Die vorliegende Erfindung betrifft einen Kolbenverdichter für gasförmige Medien, insbesondere einen mit einem Elektromotor angetriebenen Luft-Kolbenverdichter gemäß dem Oberbegriff des Anspruchs 1. Eine Pumpe dieser Bauart ist aus der DE 33 33 329 bekannt. Obwohl das Kurbelgehäuse hierbei offen ist, dichtet der in dieser Vorrichtung benutzte Pendelkolben im Zylinder vollständig ab. Einlaß- und Auslaßventile sind oben angeordnet. Ein unterschiedlicher Hub wird durch Variieren des Kurbelarmes erzielt und die Einstellung des schädlichen Raumes geschieht durch wechselweises Einschieben von Distanzstücken. Eine derartige Pumpe ist für die vorliegenden Zwecke ungeeignet.

Demgegenüber besteht die Aufgabe, einen kleinbauenden Kolbenverdichter hoher Leistung verfügbar zu machen, der in der Lage ist, innerhalb kurzer Zeit hohe Volumenströme zur Verfügung zu stellen. Da die elektrische Energie für den Antrieb an dem Bordnetz eines Kraftfahrzeuges entnommen werden soll, ist die Antriebsleistung begrenzt. Deshalb ist ein besonders guter Wirkungsgrad erforderlich. Dies wiederum bedingt einen Betrieb auf niedrigem Temperaturniveau. Insgesamt ergeben sich mehrere Teilaufgaben, deren Lösungen sich erfindungsgemäß zu einer Kombination verbinden.

Aus der DE 23 11 048 ist ein Kolbenverdichter als kleines Aggregat bekannt, das als Baueinheit in Kraftfahrzeuge eingesetzt wird, um Druckluft für verschiedene Zwecke zur Verfügung zu stellen, und zwar weitgehend eine solche Druckluft, die nicht notwendigerweise - wie bei Druckluftbremsen - über einen Druckluftspeicher geleitet wird, sondern mit der zugleich während der Erzeugung Arbeit geleistet, beispielsweise irgendwelche Aggregate wie Scheibenwischer o. ä. angetrieben werden oder in ein System einer Luftfederung eingeleitet wird. Selbstverständlich können auch Luftdruckspeicher aufgefüllt werden.

Herkömmliche Kolbenverdichter sind so aufgebaut, daß der im Zylinder sich hin- und herbewegende Kolben eine obere Totpunktstellung aufweist, bei der das zu komprimierende Gas ein minimales Volumen hat. Der durch die obere Totpunktstellung des Kolbens definierte Verdichtungsraum bzw. Totraum soll zwar möglichst klein, aber auch genau definiert sein, um eine bestimmte Leistung ohne allzu hohe Stromaufnahme zu erbringen. Das Totraumvolumen kann jedoch nicht beliebig verkleinert werden, da es in Abhängigkeit von dem gewählten Verdichtertyp, der Temperatur und dem zu verdichtenden gasförmigen Medium eine Kompressibilitätsgrenze gibt, die nicht überschritten werden kann. Bei herkömmlichen Kolbenverdichtern kann diese Kompressibilitätsgrenze und das ihr entsprechende Totraumvolumen nicht präzise angegeben werden, da die bei der Herstellung von Kolbenverdichtern gegebenen Fertigungstoleranzen einen nicht vernachlässigbaren Fehler bei der Bestimmung dieser Grenze einführen. Außerdem sind derartige Verdichter mit Kolben versehen, die mit der Kolbenstange fest, das heißt ohne Gelenk verbunden sind, wie dies aus dem Stand der Technik (DE 23 11 048 oder DE 36 16 968 A1) hervorgeht. Der Kolben kantet im Zylinder bei der Auf- und Abwärtsbewegung hin und her und bei dieser Bauart ist es nicht einfach, den oberen Totpunkt konstruktiv so vorzugeben, daß in einer Serienfertigung alle Produkte gleichmäßig den gewünschten Verdichtungs- oder schädlichen Raum aufweisen.

Erfahrungsgemäß ist selbst in der Serienfertigung eine Einzeloptimierung erforderlich. Deshalb ist es vorteilhaft, die Teile zwar zusammenzufügen. Vor der Fixierung läßt sich jedoch der Verdichtungsraum oder der schädliche Raum dadurch leicht einzeln einstellen, daß der Zylinder sowie die Öffnung im Gehäuse mit einem sich entsprechenden Gewinde versehen sind. Diese Ausgestaltung ermöglicht es, den mit Gewinde versehenen Zylinder in die mit entsprechendem Gewinde versehene Öffnung des Verdichtergehäuses einzuschrauben. Bei Wahl einer genügend kleinen Gewindesteigung läßt sich somit eine beliebige wirksame axiale Zylinderhöhe präzise einstellen. Durch bestimmte Ausgestaltungen der Erfindung, die nachstehend in der Beschreibung der Zeichnung näher erläutert werden, läßt sich die durch Ausprobieren gefundene Einstellung fixieren. Diese Fixierung kann sogar mit einer weiteren Fixierung der Stellung des Auslaßorgans kombiniert werden.

Um mit den durch diese Optimierung im Kopf auftretenden thermischen Problemen zurechtzukommen und um zugleich die komprimierte Luft mit einem in seiner Abgaberichtung einstellbaren Auslaß für unterschiedliche Einbauten zur Verfügung zu stellen, ist das Auslaßorgan mit innenliegendem Auslaßventil zentrisch und thermisch entkoppelt so angeordnet, daß es in beliebiger Stellung mit der Fixierung der Schraubverbindung zwischen Zylinder und Kurbelgehäuse geklemmt werden kann.

Weitere Einzelheiten der Erfindung lassen sich den Ansprüchen und der folgenden Beschreibung entnehmen. Einzelheiten, Merkmale, Vorteile und Anwendungsmöglichkeiten der vorliegenden Erfindung ergeben sich aus der Beschreibung eines zeichnerisch dargestellten Ausführungsbeispiels.

Es zeigen:
- Fig. 1: eine schematische perspektivische Darstellung der Einheit aus einem erfindungsgemäßen Kolbenverdichter mit angeflanschtem Elektromotor, und
- Fig. 2: im Schnitt einen Aufriß durch eine erfindungsgemäße Verdichtereinheit.

Der in Fig. 1 und 2 gezeigte Kolbenverdichter hat ein Verdichtergehäuse 62 und ein seitlich damit verbundenes Gehäuse 12 für einen Elektromotor, der als Antrieb des Kolbenverdichters dient. Das Verdichtergehäuse 62 ist durch einen dem Elektromotor gegenüberliegenden Deckel 64 verschlossen. Der Elektromotor weist eine Antriebswelle 42 auf, die durch ein in der Gehäusewand 62 angeordnetes Kugellager 40 gelagert wird. Die Welle 42 schließt in einem Exzenter 46 ab. An dem Exzenter 46 befindet sich ein Lager 54 eines Pleuels 56.

Das Pleuel 56 trägt das Lager 54 an seinem unteren Ende, wobei das Lager 54 durch die Drehung der Antriebswelle 42 kreisförmig geführt wird. An seinem anderen Ende trägt das Pleuel 56 einen hiermit fest verbundenen Kolben 58, der in einem Zylinder 60 zur Hin- und Herbewegung angeordnet ist. In der eingezeichneten Stellung befindet sich der Kolben 58 in seinem oberen Totpunkt. Der untere Totpunkt ist gestrichelt angedeutet.

Beim Betrieb des erfindungsgemäßen Kolbenverdichters wird das Pleuel 56 über die mit seinem unteren Kopf in Verbindung stehende Antriebswelle in eine kreisförmige Bewegung versetzt, während sein oberer Kopf mit dem Kolben 58 in dem Zylinder 60 hin- und hergeführt wird. Beim Aufwärtshub des Kolbens 58 wird dabei das im Zylinderraum befindliche Gas komprimiert, bis es einen Verdichtungsraum V einnimmt. Zu diesem Zeitpunkt oder kurz davor öffnet ein federbelastetes Auslaßventil 92, so daß das komprimierte Gas über einen Stutzen 20 abgeführt wird. Nach Erreichen der oberen Totpunktstellung des Kolbens 58 geht dieser in seinen Rückhub über, wobei über eine im Kurbelgehäuse 62 gebildete Ansaugöffnung 50 das zu komprimierende Gas zunächst in das Kurbelgehäuse 62 und nachfolgend durch Öffnungen 80 in der Unterseite 72 des Kolbens 58 in den oberen Zylinderraum eingesaugt wird. Bei Erreichen seiner unteren Totpunktstellung geht der Kolben in seinen Vorwärtshub über, wobei der Einsaugvorgang zum Ende kommt. Der Kolben 58 wirkt als Einlaßventil und hat kegelförmige Mantelflächen 76.

Der Zylinder 60 ist an seinem unteren Ende mit einem Gewinde 66 versehen, vermittels dessen er in eine mit Gewinde versehene Öffnung 68 des Verdichtergehäuses 62 eingedreht wird. Die Öffnung 68 des Verdichtergehäuses 62 ist so gebildet, daß sich das Pleuel 56 frei hier hindurchbewegen kann, auch mit den seitlichen Verschwenkungen, die durch die Bauart der festen Verbindung zwischen Pleuel 56 und Kolben 58 bedingt sind. Das Gewinde 66 des Zylinders 60 weist eine enge Steigung auf, so daß die axiale Zylinderhöhe präzise eingestellt werden kann.

Von besonderem Interesse ist hier die wirksame axiale Zylinderhöhe, mit der der obere im Zylinder 60 wirksame Totpunkt des Kolbens 58 eingestellt werden kann. Der unterhalb der gestrichelt angedeuteten untersten Stellung des Kolbens 58 gelegene Bereich ist nicht wirksam. Die wirksame axiale Zylinderhöhe kann durch Eindrehen des Zylinders 60 in die Öffnung 68 des Verdichtergehäuses 62 verändert werden. Eine Veränderung der wirksamen axialen Zylinderhöhe führt unmittelbar auch zu einer Veränderung des sogenannten Verdichtungsraumes oder schädlichen Raumes V, der durch die obere Totpunktstellung des Kolbens 58 definiert wird. Dieser Verdichtungsraum V sollte so bemessen sein, daß er mit dem minimalen Totraumvolumen übereinstimmt, den das System hat. Die optimale Einstellung des optimalen Verdichtungsraumes erfolgt manuell beim Probelauf des Kolbenverdichters, so daß die Veränderung des Betriebsverhaltens unmittelbar beurteilt werden kann.

Zur Sicherung dieses optimalen Arbeitspunktes werden zwischen einem seitlich auskragenden Teil 61 des Verdichtergehäuses und einem noch zu beschreibenden Auslaßventilkopf 90 Schrauben 63 angezogen. Dadurch preßt sich die Unterseite des Kopfes 90 auf einen Flansch 59 des Zylinders 60 und die Gewindeeinstellung ist fixiert.

Oberhalb des Raumes V befindet sich gemäß Fig. 2 ein federbelastetes Auslaßventil im Ventilkopf 90. Dieses Ventil besteht aus einer dünnen Metallscheibe 92, welche von einer Feder 94 gegen einen Dichtring 96 normalerweise gedrückt wird (vgl. rechtes Teil der Darstellung in Fig. 2 oben). Bei hohem Druck öffnet das Ventil (linker Teil der Darstellung in Fig. 2 oben) und gibt einen Weg 28 innerhalb eines Auslaßkopfes 26 zum Auslaßstutzen 20 frei.

Dieser Auslaßkopf 26 weist zwei besondere Merkmale auf. Zum einen ist er im Ventilkopf bei losen Schrauben 63 frei drehbar und thermisch entkoppelt.

Die thermische Entkopplung wird durch zwei kreislinienförmige Auflageringe und einen Luftspalt 25 zwischen dem Ventilkopf 90 und dem Auslaßkopf 26 erzielt. Dadurch erwärmt sich die aus dem Stutzen 20 austretende Luft im letzten Teil des Kompressors nicht zusätzlich und der Wirkungsgrad verbessert sich.

Da die Kompressoreinheit mit weiteren Komponenten wie Trockner, Schaltventilen usw. zu einer kompakten Systemeinheit verbunden werden soll, kann beim Festlegen des oberen Totpunktes auch der Auslaßstutzen in die zum Verbinden mit weiteren Aggregaten notwendige Ausrichtung eingestellt werden, bevor die Schrauben 63 endgültig festgezogen werden.

Der erfindungsgemäße Kolbenverdichter ermöglicht eine manuelle Einstellung des Verdichtungsraums, so daß er sich für verschiedene Anwendungen eignet, beispielsweise als Pumpe, Vakuumpumpe, Druckluftquelle für Personenkraftwagen, Klimaanlagen und dgl. Er ist thermisch entkoppelt und auf höchste Leistung bei begrenzter Stromaufnahme ausgelegt.

Der erfindungsgemäße Kolbenverdichter eignet sich daher insbesondere für den Austausch elektrisch betriebener Einrichtungen des PKWs gegen pneumatisch betriebene Aggregate oder ganz besonders für die Verwendung in luftgefederten Fahrzeugen zu deren Niveau- oder Neigungsregelung.

## Patentansprüche

1. Kolbenverdichter für gasförmige Medien, vorzugsweise Luft, mit einer innerhalb eines Zylinders (60) hin- und herbewegbaren Kolbenstange, deren oberes Ende starr mit einem Kolben (58) verbunden ist und deren unteres Ende an einem Kurbelgehäuse (62) mit einem Kurbeltrieb (46) angelenkt ist, und bei dem ein offener unterer Rand des Zylinders (6) einstellbar tief in das Kurbelgehäuse (62) hineinragt, wodurch der durch die obere Totpunktstellung des Kolbens (58) definierte Verdichtungsraum (V) des Zylinders (60) einstellbar ist,
**dadurch gekennzeichnet,**
daß das Kurbelgehäuse für den Zutritt von Arbeitsmedium offen (59) ist und der Kolben (58) einen Durchlaß (80) für das von der Kolbenunterseite anzusaugende gasförmige Medium mit einem sich bei Abwärtsbewegung des Kolbens öffnenden und bei Aufwärtsbewegung des Kolbens schließenden Einlaßventil (80) aufweist, und wobei mit dem Kolben (58) in seiner oberen Totpunktlage axial fluchtend und durch einen nur linienförmigen Rand (23) thermisch entkoppelt ein Auslaßkopf (26) aufsitzt, der ein federbelastetes (94) Auslaßventil (92) und hinter dem Ventil einen in seiner Abgabestellung einstellbaren Auslaß (20) aufweist.

2. Kolbenverdichter nach Anspruch 1,
**dadurch gekennzeichnet,**
daß der Verdichtungsraum (V) durch Änderung einer wirksamen axialen Zylinderhöhe dadurch einstellbar ist, daß der äußere untere Rand des Zylinders (60) und die obere Öffnung (68) im Kurbelgehäuse (62) mit jeweils einem sich entsprechenden Gewinde (66) versehen sind.

3. Kolbenverdichter nach Anspruch 2,
**dadurch gekennzeichnet**,
daß eine durch Ausprobieren gefundene optimale Stellung zwischen Zylinder (60) und Verdichtergehäuse (62) durch eine Schraubklemmung (63) fixierbar ist.

4. Kolbenverdichter nach den Ansprüchen 1 bis 3,
**dadurch gekennzeichnet,**
daß das Auslaßventil (92) innerhalb des Ventilkopfes (90) thermisch getrennten Auslaßkörpers (26) zwischen den linienförmigen Auflagern (21, 23) durch die Schraubklemmung gemäß Anspruch 3 fixiert, im übrigen durch Luftspalte (25) getrennt ist.

5. Kolbenverdichter nach den Ansprüchen 1 bis 4,
**dadurch gekennzeichnet,**
daß der Auslaßkörper (26) im Ventilkopf (90) frei drehbar einstellbar und die Richtung seines Auslaßstutzens (20) zusammen mit der Schraubklemmung (63) gemäß Anspruch 3 fixierbar ist.

## Claims

1. Piston compressor for gaseous media, preferably air, comprising a piston rod which moves back and forth within a cylinder (60), said piston rod having an upper end which is rigidly connected to a piston (58) and a lower end which is joined to a crankcase (62) via a crank drive (46), and in which an open lower edge of the cylinder (60) projects into the crankcase (62) to an adjustable degree of depth, thus enabling the compression volume (V) of said cylinder (60) which is defined by the top dead centre of the piston (58) to be adjusted
**characterized in**
that the crankcase is open (50) to allow working medium to enter thereinto and said piston (58) has a passage (80) for the gaseous medium to be sucked in from the lower side of the piston, said passage featuring an inlet valve (80) which opens during the downward stroke of said piston and closes during the upward stroke of said piston, and in which an outlet head (26) is provided which is axially flush with said piston (58) in the top dead centre position of the latter and is thermally uncoupled by an edge (23) which is only line-shaped, said outlet head (26) including a spring-loaded (94) outlet valve (92) and an outlet (20) located behind the valve, said outlet being adjustable in its output position.

2. The piston compressor of claim 1
**characterized in**
that the compression volume (V) can be adjusted by changing an effective axial cylinder height in that the outer lower edge of said cylinder (60) and the upper opening (68) in the crankcase (62) are each provided with a corresponding thread (66).

3. The piston compressor of claim 2
**characterized in**
that an optimum position of said cylinder (60) relative to said compression casing (62) which is determined through trial can be fixed by means of a screw clamp (63).

4. The piston compressor of claims 1 to 3
**characterized in**
that the outlet valve (92) of said outlet body (26) thermally isolated within said valve head (90) is fixed between the line-shaped supports (21, 23) by the screw clamp according to claim 3, and is furthermore isolated by air gaps (25).

5. The piston compressor of claims 1 to 4
**characterized in**
that the outlet body (26) in the valve head (90) can be adjusted in free rotation thereof and the direction of its outlet connection piece (20) can be fixed together with the screw clamp (63) according to claim 3.

## Revendications

1. Compresseur à piston pour des milieux gazeux, notamment compresseur d'air, comportant une tige de piston animée d'un mouvement alternatif à l'intérieur d'un cylindre (60), dont l'extrémité supérieure est liée rigidement à un piston (58) et dont l'extrémité inférieure est articulée sur une manivelle (46) située dans un carter de manivelle (62), un bord inférieur ouvert du cylindre (60) faisant saillie, dans le carter de manivelle (62), sur une profondeur réglable de telle façon que la chambre de compression (V) du cylindre (60) qui est définie par la position du point mort haut du piston (58), soit réglable, caractérisé en ce que le carter de manivelle (62) est ouvert (59) pour l'admission du fluide de travail et le piston (58) présente un passage (80) pour le milieu gazeux devant être aspiré à partir du côté inférieur du piston, et une soupape d'admission (80) s'ouvrant pendant la course aller du piston et se fermant pendant la course retour de ce piston, et en ce qu'un corps d'échappement (26) qui comporte une soupape d'echappement (92) sollicitée par un ressort (94) et un orifice d'échappement (20) à position de décharge réglable, situé en arrière de la soupape, est monté en étant aligné axialement avec le piston (58) dans sa position du point mort haut et est découplé thermiquement par l'intermédiaire d'un contact uniquement linéaire d'un bord (23).

2. Compresseur à piston suivant la revendication 1 caractérisé en ce que la chambre de compression (V) est réglable par une modification d'une hauteur axiale active du cylindre du fait que le bord externe inférieur du cylindre (60) et l'ouverture supérieure (68) dans le carter de manivelle (62) sont pourvus chacun d'un filetage correspondant (66).

3. Compresseur à piston suivant la revendication 2 caractérisé en ce qu'une position optimale du cylindre (60) relatif au carter de manivelle (62), trouvée à la suite d'essais, peut être fixée par un dispositif à vis de serrage (63).

4. Compresseur à piston suivant l'une des revendications 1 à 3 caractérisé en ce que la soupape d'échappement (92) du corps d'échappement (26) isolé thermiquement à l'intérieur de la tête à soupape (90) est fixée entre les surfaces d'appui linéaires (21, 23) au moyen du dispositif à vis de serrage suivant la revendication 3 et est isolée dans son ensemble par un intervalle d'air (25).

5. Compresseur à piston suivant l'une des revendications 1 à 4 caractérisé en ce que le corps d'échappement (26) est monté réglable librement en rotation dans la tête à soupape (90) et la direction de son orifice d'échappement (20) peut être fixée au moyen du dispositif à vis de serrage (63) suivant la revendication 3.
